# FASCICULE DE BREVET EUROPEEN

(11) **EP 2 754 465 B1**
(45) Date de publication et mention de la délivrance du brevet: **21.08.2019**
(21) Numéro de dépôt: 13354045.0
(22) Date de dépôt: 20.12.2013
(51) Int. Cl.: A62B 1/14, A63B 29/02

(54) **Appareil de sécurité antichute et blocage sur corde**
Sicherheitssystem zur Fallsicherung und Blockierung am Seil
Fall-arresting and rope-blocking safety apparatus

(30) Priorité: 15.01.2013 FR 1300075
(43) Date de publication de la demande: 16.07.2014
(73) Titulaire: Zedel, 38920 Crolles (FR)
(72) Inventeur: Moine, Julien, F-38660 La Terrasse (FR); Maurice, Alain, F-38660 Saint Hilaire du Touvet (FR); Chaumontet, Michael, F-38920 Crolles (FR)
(74) Mandataire: Talbot, Alexandre

(56) Documents cités:
- EP-A1- 1 683 551
- EP-A1- 2 191 870
- EP-A1- 2 216 075

## Description

### Domaine technique de l'invention

L'invention concerne un appareil de sécurité antichute et de blocage sur corde, comportant :
- un corps rigide pourvu d'une goulotte de logement de la corde,
- un système de retenue destiné à pivoter entre une position de fermeture pour coopérer avec la corde en la bloquant au fond de la goulotte en cas de chute, et une position d'ouverture libérant l'accès à la goulotte pour l'installation ou le retrait de la corde,
- et un dispositif de commande pour déplacer ledit système de retenue de la position de fermeture vers la position d'ouverture, et vice-versa.

### Etat de la technique

Le document FR2600898 se rapporte à un bloqueur sur corde, dans lequel le système de retenue est formé par une gâchette pivotante destinée à coopérer dans la position fermée avec la corde. Cette dernière peut coulisser dans la goulotte du corps dans le sens de la montée, ou au contraire être bloquée par la gâchette en cas de chute de l'utilisateur. La gâchette est dotée d'un levier de préhension pouvant être actionné pour l'entraîner vers la position d'ouverture libérant l'accès à la goulotte, et permettant l'introduction de la corde dans la goulotte. Le levier est pourvu d'une manette facilitant la manoeuvre d'ouverture et de refermeture. Lors de l'utilisation normale du bloqueur, certaines manipulations de la corde peuvent exercer une certaine pression ou frottement de la corde sur le levier, susceptible de causer une ouverture involontaire de la gâchette, au détriment de la sécurité.

Le document EP 2191870 mentionne un bloqueur à came pour l'assurage sur corde fixe, ledit bloqueur comprenant un bras de liaison à boutonnière articulé entre le pivot de la came et le corps à goulotte. Un double verrou qui est solidaire du corps, est configuré pour maintenir les deux extrémités opposées du pivot dans des alvéoles alignés jouant le rôle de paliers. La présence du double verrou et du bras de liaison permet d'insérer et de dégager rapidement le pivot dans les alvéoles.

### Objet de l'invention

Le but de l'invention consiste à sécuriser le fonctionnement d'un appareil antichute et de blocage sur corde en empêchant toute ouverture intempestive de son système de retenue.

L'appareil de sécurité selon l'invention est caractérisé en ce que le dispositif de commande comprend une paire de taquets de préhension indépendants l'un de l'autre, et aptes à être actionnés simultanément pour stabiliser et verrouiller le système de retenue dans la position d'ouverture permettant l'accès à la goulotte, les deux taquets de préhension étant disposés côte à côte et articulés autour d'un axe transversal solidaire du système de retenue pivotant.

Selon un mode de réalisation préférentiel, une lame fixe en matière plastique est interposée avantageusement entre les deux taquets de préhension pour empêcher que l'appui sur l'un des taquets ne provoque l'entraînement de l'autre taquet.

Selon une caractéristique de l'invention, chaque taquet de préhension est équipé d'un bossage destiné à venir en butée contre un arrêt du corps lorsque les deux taquets ne sont pas actionnés simultanément par pivotement dans le sens d'ouverture.

Un tel dispositif de commande à double taquet peut être utilisé dans tout appareil de sécurité sur corde, qu'il soit du type antichute à galet ou bloqueur à came.

### Description sommaire des dessins

D'autres avantages et caractéristiques ressortiront plus clairement de la description qui va suivre de deux modes de réalisation de l'invention donnés à titre d'exemples non limitatifs et représentés aux dessins annexés, dans lesquels :
- la figure 1 est une vue en perspective d'un appareil antichute équipé du système de retenue sécurisé selon l'invention, lequel est représenté en position de fermeture sans mise en place de la corde ;
- la figure 2 montre une vue identique de la figure 1, en position stable d'ouverture du système de retenue avec les deux taquets accrochés à l'étrier du corps ;
- la figure 3 est une vue en élévation partiellement en coupe de la figure 1 après mise en place de la corde ;
- la figure 4 représente une vue en coupe de la figure 3 ;
- la figure 4A représente une vue similaire de la figure 2, avec un taquet ouvert et l'autre fermé ;
- les figures 5 et 6 sont des vues en perspective d'une variante de réalisation constituée par un bloqueur à poignée, lequel est équipé du système de retenue sécurisé selon l'invention, illustré respectivement en position d'ouverture sans corde et de fermeture avec corde ;
- la figure 7 est une vue en coupe selon la ligne B-B du bloqueur de la figure 6.

### Description d'un mode particulier de réalisation

En référence aux figures 1 à 4 et 4A, un appareil anti-chute 10 est utilisé pour la sécurité d'une personne se déplaçant le long d'une corde 11 fixe d'assurance. L'appareil anti-chute 10 est relié au harnais, et suit la progression de la personne sans engendrer de blocage lors de l'utilisation normale de montée ou de descente. La personne est alors libre de se déplacer sans aucune intervention manuelle de déblocage de l'appareil anti-chute 10.

L' appareil anti-chute 10 comporte un corps 12 rigide, de préférence métallique, ayant d'un côté, une goulotte 13 rectiligne de section en U pour le passage de la corde 11, et de l'autre côté, un étrier 14 pour le montage d'un système de retenue 15 à galet 16 bloqueur.

Le système de retenue 15 à galet 16 bloqueur est apte à occuper soit une position active de blocage en cas de chute, soit une position inactive de déblocage autorisant la progression de la personne le long de la corde 11 dans le sens de la montée ou dans le sens opposé lors d'une descente contrôlée. Le galet 16 en forme de roue cylindrique, est porté par un dispositif support à double bras 17 pivotant articulé autour d'un premier axe 18 du corps 12. La surface périphérique du galet 16 est munie de picots inclinés, et un ressort de torsion (non représenté) est enfilé sur le premier axe 18 pour solliciter l'ensemble bras support 17 et galet 16 en direction du fond de la goulotte 13. Le galet 16 est monté à rotation libre sur un deuxième axe 19 des bras 17, et l'intérieur du galet 16 renferme un accouplement centrifuge (non représenté) destiné à occuper une position débrayée ou une position embrayé en fonction de la vitesse ou de l'accélération du galet 16 bloqueur. Lors de l'utilisation normale de montée ou de descente, l'accouplement centrifuge se trouve en position débrayée, et le galet 16 suit la progression de la personne sans intervention manuelle de déblocage du système de retenue. En cas de chute, le blocage intervient automatiquement lors du passage de l'accouplement vers la position embrayée, entraînant une forte pression du galet contre la corde 12 qui stoppe la chute. Le principe et le fonctionnement d'un tel système de retenue avec accouplement centrifuge, sont décrits à titre d'exemples dans les documents EP 1525903 et EP 1380320.

Le corps comporte de plus un balancier 20 en forme de U renversé monté à basculement autour d'un troisième axe 21 à l'extérieur du corps 12. Le balancier 20 est destiné à être relié au baudrier de l'utilisateur, soit directement par une longe de liaison, soit par l'intermédiaire d'un amortisseur de choc.

Pour l'installation de la corde 11 dans la goulotte 13, il est nécessaire d'éloigner au maximum le système de retenue 15 à galet 16 hors de la goulotte 13 en faisant pivoter l'ensemble bras 17 et galet 16 dans le sens inverse des aiguilles d'une montre, et à l'encontre de la force de rappel du ressort de torsion.

Le système de retenue 15 est équipé à cet effet d'une paire de taquets 22, 23 de préhension, lesquels sont formés par des leviers de structures sensiblement identiques, et disposés côte à côte avec interposition d'une lame 24 fixe en matière plastique. Les deux taquets 22, 23 sont indépendants l'un de l'autre, et articulés autour d'un axe 25 transversal commun aux deux bras 17. A chaque taquet 22, 23 est associé un ressort de rappel destiné à le solliciter en position de travail (figures 1 à 3).

Chaque taquet 22, 23 est équipé d'un bossage 26 situé à l'opposé de l'axe 25, et destiné à venir en butée contre un arrêt 27 de l'étrier 14, lorsque les deux taquets ne sont pas ouverts simultanément vers la position écartée d'accès à la goulotte 13.

La lame 24 intercalaire, de faible épaisseur, a pour fonction d'éviter que l'entraînement ou la préhension de l'un des taquets 22 dans le sens d'ouverture, entraîne l'autre taquet 23 jusqu'à la position écartée.

Le fonctionnement du dispositif anti-chute 10 à double taquet 22, 23 selon les figures 1 à 4A, est le suivant :
Sur la figure 1, l'appareil est dans l'état de repos, et le galet 16 du système de retenue 15 est engagé dans la goulotte 13, rendant impossible l'accès pour la mise en place de la corde. Les deux taquets 22, 23 se trouvent à l'intérieur du corps 12.

Pour l'accès à l'intérieur de la goulotte 13, il est nécessaire d'actionner simultanément les deux taquets 22, 23 pour faire pivoter l'ensemble bras 17 et galet 16 dans le sens inverse des aiguilles d'une montre jusqu'à une position écartée de la figure 2. Dans cette position stable, les deux taquets 22, 23 restent accrochés mécaniquement à l'arrêt 27 de l'étrier 14, ce qui permet d'introduire la corde 11 dans la goulotte 13.

Sur la figure 3, après avoir introduit la corde 11, il suffit d'appuyer sur les deux ou sur l'un des deux taquets 22, 23, pour libérer l'accrochage, et ramener l'ensemble bras 17 et galet 16 dans le sens des aiguilles d'une montre sous l'action du ressort de rappel. Les picots du galet 16 viennent au contact de la corde 11 sans exercer d'effet de blocage. L'appareil se trouve dans l'état d'utilisation sur corde.

Sur la figure 4A, on remarque qu'une tentative d'ouverture involontaire ou volontaire de l'un des taquets 22, provoque la venue en butée du bossage 26 de l'autre taquet 23 contre l'arrêt 27. L'accès à la goulotte 13 est alors rendu impossible, car les deux taquets ne peuvent être accrochés à l'arrêt 27 comme dans la figure 2.

La présence des deux taquets 22, 23 permet de sécuriser le fonctionnement de l'appareil en empêchant l'ouverture intempestive et l'accès à la corde.

En référence aux figures 5 à 7, le système de retenue 115 peut être utilisé pour un dispositif bloqueur 100. Un tel appareil comporte un corps 112 avec goulotte 113, et une gâchette 30 monté à pivotement autour d'un axe 31 d'un étrier 114. Une poignée 32 de préhension est fixée au corps 112, et la surface venant en contact avec la corde est munie de picots. Un ressort de rappel sollicite la gâchette 30 vers le fond de la goulotte 113.

Les deux taquets 122, 123 du système de retenue sont articulés à la gâchette 30, et sont séparés l'un de l'autre par une lame 124 intercalaire en matière plastique.

L'ouverture de la gâchette 30 est sécurisée et nécessite l'actionnement simultané des deux taquets 122, 123 pour faire pivoter la gâchette 30 vers la position d'ouverture et accrochage des taquets sur l'étrier 114.

## Revendications

1. Appareil de sécurité (10, 100) anti-chute et de blocage sur corde, comportant :
- un corps (12, 112) rigide pourvu d'une goulotte (13, 113) de logement de la corde (11),
- un système de retenue (15, 115) destiné à pivoter entre une position de fermeture pour coopérer avec la corde (11) en la bloquant au fond de la goulotte en cas de chute, et une position d'ouverture libérant l'accès à la goulotte pour l'installation ou le retrait de la corde,
- et un dispositif de commande pour déplacer ledit système de retenue de la position de fermeture vers la position d'ouverture, et vice-versa,
**caractérisé en ce que** le dispositif de commande comprend une paire de taquets de préhension (22, 23 ; 122, 123) indépendants l'un de l'autre, et aptes à être actionnés simultanément pour stabiliser et verrouiller le système de retenue (15, 115) dans la position d'ouverture permettant l'accès à la goulotte (13, 113), les deux taquets de préhension (22, 23 ; 122, 123) étant disposés côte à côte et articulés autour d'un axe (25) transversal solidaire du système de retenue (15, 115) pivotant..

2. Appareil de sécurité selon la revendication 1, **caractérisé en ce qu'**une lame (24, 124) fixe en matière plastique est interposée entre les deux taquets de préhension (22, 23 ; 122, 123) pour empêcher que l'appui sur l'un des taquets ne provoque l'entraînement de l'autre taquet.

3. Appareil de sécurité selon la revendication 1 ou 2, **caractérisé en ce que** chaque taquet de préhension (22, 23 ; 122, 123) est équipé d'un bossage (26) destiné à venir en butée contre un arrêt (27) du corps lorsque les deux taquets ne sont pas actionnés simultanément dans le sens d'ouverture, rendant impossible le verrouillage en position d'ouverture et l'accès à la goulotte (13, 113).

4. Appareil de sécurité selon l'une des revendications 1 à 3, **caractérisé en ce que** le système de retenue (15) d'un appareil antichute comporte un galet (16) bloqueur porté par un dispositif support à double bras (17) pivotant, l'axe (25) commun des deux taquets (22, 23) étant solidaire du double bras.

5. Appareil de sécurité selon l'une des revendications 1 à 3, **caractérisé en ce que** le système de retenue (115) d'un dispositif bloqueur (100) est équipé d'une gâchette (30) pivotante, les deux taquets (122, 123) étant articulés à la gâchette pour être accrochés au corps (112) en position d'ouverture.

## Patentansprüche

1. Fallstopp- und Seilblockier-Sicherungsgerät (10, 100), umfassend:
- einen starren Körper (12, 112), der mit einer Führung (13, 113) zur Aufnahme des Seils (11) versehen ist,
- ein Haltesystem (15, 115), das ausgeführt ist um zwischen einer Verschlussposition, in der beim Fallen im Zusammenwirken mit dem Seil (11) dieses am Boden der Führung blockiert wird, und einer Öffnungsposition, in der ein Zugang zur Führung für das Anbringen oder das Entfernen des Seils freigegeben wird, zu schwenken,
- und eine Steuervorrichtung, um das Haltesystem von der Verschlussposition in die Öffnungsposition und umgekehrt zu verlagern,
**dadurch gekennzeichnet, dass** die Steuervorrichtung ein Paar von Griffen (22, 23; 122, 123), die voneinander unabhängig sind, umfasst, die geeignet sind, gleichzeitig betätigt zu werden, um das Haltesystem (15, 115) in der Öffnungsposition, die den Zugang zur Führung (13, 113) ermöglicht, zu stabilisieren und zu verriegeln, wobei die zwei Griffe (22, 23; 122, 123) nebeneinander angeordnet und um eine Querachse (25), die mit dem schwenkbaren Haltesystem (15, 115) verbunden ist, angelenkt zu sein.

2. Sicherungsgerät nach Anspruch 1, **dadurch gekennzeichnet, dass** ein festes Blättchen (24, 124) aus einem Kunststoffmaterial zwischen den zwei Griffen (22, 23; 122, 123) angeordnet ist, um zu verhindern, dass das Drücken auf einen der Griffe die Mitnahme des anderen Griffs hervorruft.

3. Sicherungsgerät nach Anspruch 1 oder 2, **dadurch gekennzeichnet, dass** jeder Griff (22, 23; 122, 123) mit einem Vorsprung (26) ausgestattet ist, der dazu bestimmt ist, an einer Halterung (27) des Körpers zum Anschlag zu gelangen, wenn die zwei Griffe nicht gleichzeitig in die Öffnungsrichtung betätigt werden, wodurch die Verriegelung in Öffnungsposition und der Zugang zur Führung (13, 113) unmöglich gemacht werden.

4. Sicherungsgerät nach einem der Ansprüche 1 bis 3, **dadurch gekennzeichnet, dass** das Haltesystem (15) eines Fallstoppgeräts eine Blockierungsrolle (16) umfasst, die von einer Tragvorrichtung mit doppeltem Schwenkarm (17) getragen wird, wobei die gemeinsame Achse (25) der zwei Griffe (22, 23) mit dem doppelten Arm verbunden ist.

5. Sicherungsgerät nach einem der Ansprüche 1 bis 3, **dadurch gekennzeichnet, dass** das Haltesystem (115) einer Blockiervorrichtung (100) mit einem drehbaren Abzugshebel (30) ausgestattet ist, wobei die zwei Griffe (122, 123) an dem Abzugshebel angelenkt sind, um am Körper (112) in Öffnungsposition befestigt zu werden.

## Claims

1. Fall arrest safety apparatus (10, 100) with blocking on rope, comprising:
- a rigid body (12, 112) provided with a trunking (13, 113) for housing the rope (11),
- a securing system (15, 115) designed to swivel between a closed position to cooperate with the rope (11) by blocking the latter at the bottom of the trunking in case of a fall, and an open position releasing access to the trunking for fitting or removal of the rope,
- and a control device to move said securing system from the closed position to the open position, and vice-versa,
**characterized in that** the control device comprises a pair of gripping cleats (22, 23 ; 122, 123) independent of each other and able to be actuated simultaneously to stabilize and lock the securing system (15, 115) in the open position allowing access to the trunking (13, 113), the two gripping cleats (22, 23 ; 122, 123) being arranged side by side and articulated around a transverse axis (25) integral to the pivoting securing system (15, 115).

2. Safety apparatus according to claim 1, **characterized in that** a fixed blade (24, 124) made from plastic material is interposed between the two gripping cleats (22, 23 ; 122, 123) to prevent pressing on one of the cleats from causing movement of the other cleat.

3. Safety apparatus according to claim 1 or 2, **characterized in that** each gripping cleat (22, 23 ; 122, 123) is equipped with a boss (26) designed to come up against a stop (27) of the body when the two cleats are not actuated simultaneously in the opening direction, making locking in the open position and access to the trunking (13, 113) impossible.

4. Safety apparatus according to one of claims 1 to 3, **characterized in that** the securing system (15) of a fall arrest apparatus comprises a blocking roller (16) supported by a support device with a double swivelling arm (17), the common axis (25) of the two cleats (22, 23) being integral to the double arm.

5. Safety apparatus according to one of claims 1 to 3, **characterized in that** the securing system (115) of a blocking device (100) is equipped with a pivoting trigger (30), the two cleats (122, 123) being articulated on the trigger to be latched to the body (112) in the open position.
